# EUROPÄISCHE PATENTSCHRIFT

(11) **EP 2 177 677 B1**
(45) Veröffentlichungstag und Bekanntmachung des Hinweises auf die Patenterteilung: **27.04.2016**
(21) Anmeldenummer: 09012815.8
(22) Anmeldetag: 09.10.2009
(51) Int. Cl.: E03F 5/04

(54) **Ablaufvorrichtung**
Drainage device
Dispositif d'écoulement

(30) Priorität: 18.10.2008 DE 102008052285
(43) Veröffentlichungstag der Anmeldung: 21.04.2010
(73) Patentinhaber: Dallmer GmbH & Co. KG, 59757 Arnsberg (DE)
(72) Erfinder: Dallmer, Johannes, 59757 Amsberg (DE)
(74) Vertreter: Basfeld, Rainer

(56) Entgegenhaltungen:
- EP-A2- 1 674 629
- WO-A1-02/063110

## Beschreibung

Die vorliegende Erfindung betrifft eine Ablaufvorrichtung gemäß dem Oberbegriff des Anspruchs 1.

Eine derartige Ablaufvorrichtung ist aus der EP 1 674 629 A2 bekannt. Die darin beschriebene Bodenplatte kann als Naturstein ausgeführt sein. Wenn jedoch die Bodenplatte als Duschelement ausgebildet ist, auf das beispielsweise Fliesen aufgebracht werden sollen, ergeben sich unter Umständen Probleme mit der Anpassung des Fliesenspiegels an die Einlaufmittel, die beispielsweise einen Rost umfassen.

Aus der WO 02/063 110 A1 ist eine weitere Ablaufvorrichtung bekannt. Diese Ablaufvorrichtung umfasst einen in den Boden einbaubare Ablaufkörper, der in seinem oberen Bereich eine wannenförmige Ausformung aufweist. Weiterhin ist auf der Oberseite der Ausformung ein Flansch mit einem Einlaufrost vorgesehen, der relativ zu dem Ablaufkörper horizontal bewegbar ist.

Daher stellt sich die vorliegende Erfindung die Aufgabe, eine Ablaufvorrichtung der eingangs genannten Art zu schaffen, die eine einfache Anpassung von Bodenbelägen wie Fliesen an die Einlaufmittel ermöglicht.

Dies wird erfindungsgemäß durch eine Ablaufvorrichtung der eingangs genannten Art mit den kennzeichnenden Merkmalen des Anspruchs 1 erreicht. Die Unteransprüche betreffen bevorzugte Ausgestaltungen der Erfindung.

Gemäß Anspruch 1 ist vorgesehen, dass die Ablaufvorrichtung zweite Verstellmittel umfasst, die während der Montage eine horizontale Verstellung der Einlaufmittel gegenüber der Bodenplatte ermöglichen, wobei die zweiten Verstellmittel einen sich im eingebauten Zustand horizontal erstreckenden zweiten Flansch umfassen, der im eingebauten Zustand und/oder während der Montage horizontal bewegbar ist, wobei der sich im eingebauten Zustand horizontal erstreckende obere Abschnitt des ersten ringförmigen Teils als Auflagefläche für den zweiten Flansch dient. Wenn beispielsweise die Einlaufmittel einen Rost umfassen oder als Rost ausgebildet sind, kann dabei der Rost während der Montage so hin und her bewegt beziehungsweise positioniert werden, dass er an auf die Bodenplatte aufgebrachte Fliesen angepasst ist.

Dabei umfassen die ersten Verstellmittel eine Aufnahme, in die der erste Flansch im eingebauten Zustand eingreifen und darin horizontal bewegbar sein kann. Durch die Verschiebung des Flansches relativ zu der Aufnahme kann eine Positionierung der gesamten Bodenplatte gegenüber im Bodenbereich vormontierten Teilen der Ablaufvorrichtung erreicht werden.

Die Aufnahme wird von dem ersten ringförmigen Teil und dem zweiten ringförmigen Teil gebildet, die im eingebauten Zustand zumindest abschnittsweise vertikal beabstandet zueinander angeordnet sind, so dass der auf diese Weise entstehende vertikale Zwischenraum die Aufnahme bildet. Dabei kann jedes der ringförmigen Teile den oder einen sich im eingebauten Zustand horizontal erstreckenden Abschnitt aufweisen, der als Anlagefläche für den ersten Flansch dient. Beispielsweise kann sich der Flansch zwischen den beiden Anlageflächen erstrecken und in dem von diesen gebildeten Ringraum bewegbar sein.

Es kann weiterhin vorgesehen sein, dass mindestens eines oder jedes der ringförmigen Teile relativ zu der Bodenplatte im eingebauten Zustand und/oder während der Montage radial fixiert ist. Weiterhin kann vorgesehen sein, dass der erste Flansch im eingebauten Zustand an dem mindestens einen im Bodenbereich vormontierbaren Teil festgelegt werden kann. Auf diese Weise kann durch eine Bewegung der ringförmigen Teile relativ zu dem ersten Flansch eine Bewegung der Bodenplatte relativ zu dem mindestens einen im Bodenbereich vormontierbaren Teil erreicht werden.

Insbesondere kann vorgesehen sein, dass der zweite Flansch an den Einlaufmitteln angeordnet oder ausgebildet oder von diesen umfasst ist. Eine Bewegung des Flansches relativ zu dem ersten ringförmigen Teil bewirkt somit eine Bewegung der Einlaufmittel relativ zu der Bodenplatte.

Es besteht weiterhin die Möglichkeit, dass die Ablaufvorrichtung einen ringförmigen Einsatz umfasst, der passend in die Öffnung der Bodenplatte eingesetzt ist und insbesondere aus Styropor besteht. Durch einen derartigen Einsatz können die Öffnungen in den Bodenplatten vereinheitlicht werden, wobei trotzdem unterschiedliche erfindungsgemäße Ablaufvorrichtungen in die Bodenplatten eingebaut werden können. Dazu können unterschiedliche Einsätze mit gleichen Außenabmessungen für die Einbringung in die Bodenplatte und unterschiedlichen Innenabmessungen für die Aufnahme unterschiedlicher Ablaufvorrichtungen vorgesehen werden.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine Explosionsansicht einer erfindungsgemäßen Ablaufvorrichtung;
- Fig. 2: eine Draufsicht auf die Ablaufvorrichtung gemäß Fig. 1 im montierten Zustand;
- Fig. 3: einen Schnitt gemäß den Pfeilen III - III in Fig. 2;
- Fig. 4: ein Detail gemäß dem Pfeil IV in Fig. 3;
- Fig. 5: einen perspektivischen Schnitt der montierten Ablaufvorrichtung gemäß Fig. 2.

Die in Fig. 1 bis Fig. 5 abgebildete Ausführungsform einer erfindungsgemäßen Ablaufvorrichtung umfasst eine Bodenplatte 1, die eine kreisförmige, abgestufte Öffnung 2 aufweist. Auf die Bodenplatte 1 können beispielsweise Fliesen aufgebracht werden, wobei die Bodenplatte 1 als Duschelement dienen kann.

In die Öffnung 2 ist in dem abgebildeten Ausführungsbeispiel passend ein aus Styropor bestehender ringförmigen Einsatz 3 eingebracht, der ebenfalls eine kreisförmige, abgestufte Öffnung 4 aufweist. Der Einsatz 3 ist optional und kann auch weggelassen werden.

Die Ablaufvorrichtung umfasst weiterhin einen Ablauftopf 5, der in einer Öffnung im Boden vormontiert werden kann und mit einem Ablaufrohr 6 verbunden werden kann. Der Ablauftopf 5 weist in einem oberen Abschnitt ein Innengewinde 7 auf.

Die Ablaufvorrichtung umfasst weiterhin erste Verstellmittel, die während der Montage der Bodenplatte eine Verstellung der Bodenplatte gegenüber dem im Bodenbereich vormontierbaren Ablauftopf 5 ermöglichen. Diese ersten Verstellmittel umfassen ein erstes und ein zweites ringförmiges Teil 8, 9, die in die Öffnung 2 der Bodenplatte 1 beziehungsweise die Öffnung 4 des Einsatzes 3 eingebracht werden können. Insbesondere können die ringförmigen Teile 8, 9 auch in der Öffnung 2 der Bodenplatte 1 beziehungsweise die Öffnung 4 des Einsatzes 3 vormontiert sein.

Sowohl das erste ringförmige Teil 8, als auch das zweite ringförmige Teil 9 weisen jeweils einen sich in Einbaulage horizontal erstreckenden Abschnitt 10, 11 auf. Diese beiden Abschnitte 10, 11 sind, in Einbaulage vertikal, voneinander beabstandet, so dass zwischen ihnen ein als Aufnahme dienender, radial nach innen geöffneter Ringraum 12 gebildet wird (siehe Fig. 4 und Fig. 5). Der Ringraum 12 wird auf seiner Außenseite durch eine umlaufende Abkantung 13 nach oben des zweiten beziehungsweise in Einbaulage unteren ringförmigen Teils 9 begrenzt.

Das erste beziehungsweise in Einbaulage obere ringförmige Teil 8 weist nach unten ragende, über den Umfang verteilte Lappen 14 auf, die die Abkantung des zweiten ringförmigen Teils 9 umgreifen. Eine Dichtung 15 liegt an der Innenseite des zweiten ringförmigen Teils 9 an und teilweise auch auf dessen Oberseite auf

Die radialen Außenseiten der Lappen 14 liegen an der Innenseite der Öffnung 4 des Einsatzes 3 an. Weiterhin ist die Unterseite des zweiten ringförmigen Teils 9 derart abgestuft, dass sie ebenfalls an der abgestuften Innenseite der Öffnung 4 des Einsatzes 3 passend anliegt (siehe dazu Fig. 4 und Fig. 5). Auf diese Weise werden die ringförmigen Teile 8, 9 in dem Einsatz 3 und damit in der Bodenplatte 1 gehalten beziehungsweise radial fixiert.

Die ersten Verstellmittel umfassen weiterhin einen ersten Flansch 16, der radial von innen in den Ringraum 12 eingreift. Der Außendurchmesser des ersten Flansches 16 ist kleiner als der Durchmesser des Ringsraums 12, so dass der erste Flansch 16 in dem Ringraum 12 in einer in Einbaulage horizontalen Ebene bewegbar ist.

Der erste Flansch 16 weist auf seiner Innenseite eine mittige Öffnung auf, die von einer konisch nach unten verlaufenden Abwinklung 17 umgeben ist. Die Abwinkelung 17 liegt mit ihrer Unterseite auf einer weiteren Dichtung 18 auf, die auf der Oberseite des Ablauftopfes 5 aufliegt beziehungsweise teilweise in diese eingreift (siehe Fig. 5).

Die Ablaufvorrichtung umfasst weiterhin eine Hülse 19, die in einem unteren zylindrischen Abschnitt ein Außengewinde 20 aufweist. An der Oberseite der Hülse 19 ist ein nach außen ragender Kragen 21 mit einer konisch ausgebildeten Unterseite vorgesehen, der im montierten Zustand passend auf der konischen Abwinklung 17 des ersten Flansches 16 aufliegen kann. Dabei kann das Außengewinde 20 der Hülse in das Innengewinde 7 des Ablauftopfes eingeschraubt werden, wodurch der erste Flansch 16 an dem Ablauftopf 5 festgelegt werden kann.

Die ersten Verstellmittel erlauben also ein horizontales Verschieben der Bodenplatte 1 beziehungsweise der damit verbundenen ringförmigen Teile 8, 9 relativ zu dem im Boden vormontierten Ablauftopf 5, an dem im Rahmen der Montage der erste Flansch 16 festgelegt wird. Durch diese Verschiebbarkeit wird dem Monteur im Rahmen der Montage die Möglichkeit gegeben, eventuelle Ungenauigkeiten der Vormontage des Ablauftopfes 5 auszugleichen.

Die Ablaufvorrichtung umfasst Einlaufmittel 22 und zweite Verstellmittel, die während der Montage eine Verstellung der Einlaufmittel 22 gegenüber der Bodenplatte 1 ermöglichen. Die Einlaufmittel 22 weisen einen zweiten Flansch 23 auf, auf dem eine quadratische Umrandung 24 für einen Rost 25 vorgesehen ist (siehe Fig. 1). An der Umrandung 24 können die auf die Bodenplatte 1 aufgebrachten Fliesen anstoßen.

Der zweite Flansch 23 kann im Rahmen der Montage auf die Oberseite des sich horizontal erstreckenden Abschnitts 10 des ersten beziehungsweise oberen ringförmigen Teils 8 aufgelegt werden. Der Außendurchmesser des zweiten Flansches 23 ist kleiner als der Innendurchmesser der Öffnung 4 des Einsatzes 3, so dass der zweite Flansch 23 auf der Oberseite des sich horizontal erstreckenden Abschnitts 10 des ersten ringförmigen Teils 8 in horizontaler Richtung bewegt werden kann. Fig. 2, Fig. 4 und Fig. 5 zeigen den Ringspalt 26 zwischen dem zweiten Flansch 23 und dem Einsatz 3, der die Bewegung ermöglicht.

Der zweite Flansch 23 und die Oberseite des sich horizontal erstreckenden Abschnitts 10 des ersten ringförmigen Teils 8 sind somit Teil der zweiten Verstellmittel.

Durch die Bewegbarkeit oder Verstellbarkeit des zweiten Flansches 23 gegenüber dem ersten ringförmigen Teil 8 wird die Bewegbarkeit der Einlaufmittel 22, insbesondere des Rostes 25, relativ zu der Bodenplatte 1 ermöglicht. Damit kann der Monteur nach erfolgter Positionierung der Bodenplatte 1 den Rost 25 mit der quadratischen Umrandung 24 derart in einer horizontalen Ebene verschieben, dass der Rost 25 mit der quadratischen Umrandung 24 an die Anordnung der Fliesen auf der Bodenplatte 1 angepasst ist. Auf diese Weise wird ein unschönes Anstückeln der Fliesen im Bereich des Rostes 25 vermieden.

Die Ablaufvorrichtung umfasst weiterhin eine übliche Geruchsverschlusseinheit 27a, 27b, die vor dem Auflegen des Rostes 25 in den Ablauftopf 5 eingebracht werden kann (siehe Fig. 1 und Fig. 5).

## Patentansprüche

1. Ablaufvorrichtung, die zumindest teilweise in eine Öffnung im Boden eines Raumes eingebaut werden kann, umfassend
- eine Bodenplatte (1) mit einer Öffnung (2), durch die Abwasser hindurchfließen kann;
- mindestens ein im Bodenbereich vormontierbares Teil;
- erste Verstellmittel, die während der Montage der Bodenplatte (1) eine horizontale Verstellung der Bodenplatte (1) gegenüber dem mindestens einen im Bodenbereich vormontierbaren Teil ermöglichen, wobei die ersten Verstellmittel einen sich im eingebauten Zustand horizontal erstreckenden ersten Flansch (16), der im eingebauten Zustand horizontal bewegbar ist, sowie eine Aufnahme umfassen, in die der erste Flansch (16) im eingebauten Zustand eingreifen und darin horizontal bewegbar sein kann, wobei die Aufnahme von einem ersten, ringförmigen Teil (8) und einem zweiten, ringförmigen Teil (9) gebildet wird, die im eingebauten Zustand zumindest abschnittsweise vertikal beabstandet zueinander angeordnet sind, so dass der auf diese Weise entstehende vertikale Zwischenraum die Aufnahme bildet, wobei das erste ringförmige Teil (8) einen sich im eingebauten Zustand horizontal erstreckenden Abschnitt (10) aufweist, der als Anlagefläche für den ersten Flansch (16) dient;
- Einlaufmittel (22), die im eingebauten Zustand oberhalb oder in der Öffnung (2) der Bodenplatte (1) angeordnet sein können;
**dadurch gekennzeichnet, dass**
- die Ablaufvorrichtung zweite Verstellmittel umfasst, die während der Montage eine horizontale Verstellung der Einlaufmittel (22) gegenüber der Bodenplatte (1) ermöglichen, wobei die zweiten Verstellmittel einen sich im eingebauten Zustand horizontal erstreckenden zweiten Flansch (23) umfassen, der im eingebauten Zustand und/oder während der Montage horizontal bewegbar ist, wobei der sich im eingebauten Zustand horizontal erstreckende Abschnitt (10) des ersten ringförmigen Teils (8) als Auflagefläche für den zweiten Flansch (23) dient.

2. Ablaufvorrichtung nach Anspruch 1, **dadurch gekennzeichnet, dass** die Einlaufmittel (22) einen Rost (25) umfassen oder als Rost (25) ausgebildet sind.

3. Ablaufvorrichtung nach einem der Ansprüche 1 oder 2, **dadurch gekennzeichnet, dass** die Aufnahme ein radial nach innen geöffneter Ringraum (12) ist.

4. Ablaufvorrichtung nach einem der Ansprüche 1 bis 3, **dadurch gekennzeichnet, dass** jedes der ringförmigen Teile (8, 9) den oder einen sich im eingebauten Zustand horizontal erstreckenden Abschnitt (10, 11) aufweist, der als Anlagefläche für den ersten Flansch (16) dient.

5. Ablaufvorrichtung nach einem der Ansprüche 1 bis 4, **dadurch gekennzeichnet, dass** mindestens eines oder jedes der ringförmigen Teile (8, 9) relativ zu der Bodenplatte (1) im eingebauten Zustand und/oder während der Montage radial fixiert ist.

6. Ablaufvorrichtung nach einem der Ansprüche 1 bis 5, **dadurch gekennzeichnet, dass** der erste Flansch (16) im eingebauten Zustand an dem mindestens einen im Bodenbereich vormontierbaren Teil festgelegt werden kann.

7. Ablaufvorrichtung nach einem der Ansprüche 1 bis 6, **dadurch gekennzeichnet, dass** die Aufnahme in radialer Richtung außen begrenzt ist, insbesondere durch mindestens eines oder jedes der ringförmigen Teile (8, 9).

8. Ablaufvorrichtung nach einem der Ansprüche 1 bis 7, **dadurch gekennzeichnet, dass** die Ablaufvorrichtung einen ringförmigen Einsatz (3) umfasst, der passend in die Öffnung (2) der Bodenplatte (1) eingesetzt ist und insbesondere aus Styropor besteht.

9. Ablaufvorrichtung nach Ansprüche 1 bis 8, **dadurch gekennzeichnet, dass** die Auflagefläche in radialer Richtung außen begrenzt ist, insbesondere durch die Bodenplatte (1) oder den in die Bodenplatte (1) eingesetzten Einsatz (3).

10. Ablaufvorrichtung nach einem der Ansprüche 1 bis 9, **dadurch gekennzeichnet, dass** der zweite Flansch (23) an den Einlaufmitteln (22) angeordnet oder ausgebildet oder von diesen umfasst ist.

## Claims

1. Drainage device which can be installed at least partially in an opening in the floor of a room, comprising
- a baseplate (1) having an opening (2) through which wastewater can flow;
- at least one part which can be premounted in the floor region;
- first adjustment means which, during mounting of the baseplate (1), allow a horizontal adjustment of the baseplate (1) with respect to the at least one part which can be premounted in the floor region, wherein the first adjustment means comprise a first flange (16) which extends horizontally in the installed state and which can be moved horizontally in the installed state, and a receptacle in which the first flange (16) can engage and can be able to move horizontally therein in the installed state, wherein the receptacle is formed by a first, annular part (8) and a second, annular part (9) which, in the installed state, are arranged so as to be vertically spaced apart from one another at least in certain portions, with the result that the thus resulting vertical interspace forms the receptacle, wherein the first annular part (8) has a portion (10) which extends horizontally in the installed state and which serves as a bearing surface for the first flange (16);
- inlet means (22) which, in the installed state, can be arranged above or in the opening (2) of the baseplate (1);
**characterized in that**
- the drainage device comprises second adjustment means which, during mounting, allow a horizontal adjustment of the inlet means (22) with respect to the baseplate (1), wherein the second adjustment means comprise a second flange (23) which extends horizontally in the installed state and which is movable horizontally in the installed state and/or during mounting, wherein the portion (10) of the first annular part (8) that extends horizontally in the installed state serves as a bearing surface for the second flange (23).

2. Drainage device according to Claim 1, **characterized in that** the inlet means (22) comprise a grating (25) or are formed as a grating (25).

3. Drainage device according to either of Claims 1 and 2, **characterized in that** the receptacle is a radially inwardly opened annular space (12).

4. Drainage device according to one of Claims 1 to 3, **characterized in that** each of the annular parts (8, 9) has the or a portion (10, 11) which extends horizontally in the installed state and which serves as a bearing surface for the first flange (16).

5. Drainage device according to one of Claims 1 to 4, **characterized in that** at least one or each of the annular parts (8, 9) is fixed radially relative to the baseplate (1) in the installed state and/or during mounting.

6. Drainage device according to one of Claims 1 to 5, **characterized in that**, in the installed state, the first flange (16) can be secured to the at least one part which can be premounted in the floor region.

7. Drainage device according to one of Claims 1 to 6, **characterized in that** the receptacle is bounded outwardly in the radial direction, in particular by at least one or each of the annular parts (8, 9).

8. Drainage device according to one of Claims 1 to 7, **characterized in that** the drainage device comprises an annular insert (3) which is inserted with an exact fit into the opening (2) of the baseplate (1) and consists in particular of Styropor.

9. Drainage device according to Claims 1 to 8, **characterized in that** the bearing surface is bounded outwardly in the radial direction, in particular by the baseplate (1) or the insert (3) inserted into the baseplate (1).

10. Drainage device according to one of Claims 1 to 9, **characterized in that** the second flange (23) is arranged or formed on or incorporated by the inlet means (22).

## Revendications

1. Dispositif d'écoulement qui peut être installé au moins en partie dans une ouverture dans le sol d'une pièce, comprenant :
- une plaque de sol (1) avec une ouverture (2) à travers laquelle peuvent s'écouler les eaux usées ;
- au moins une partie prémontable dans la région du sol ;
- des premiers moyens de réglage qui, pendant le montage de la plaque de sol (1), permettent un réglage horizontal de la plaque de sol (1) par rapport à l'au moins une partie prémontable dans la région du sol, les premiers moyens de réglage comprenant une première bride (16) s'étendant horizontalement dans l'état installé, laquelle peut être déplacée horizontalement dans l'état installé, ainsi qu'un logement, dans lequel la première bride (16) peut s'engager dans l'état installé et peut être déplacée horizontalement, le logement étant formé par une première partie annulaire (8) et une deuxième partie annulaire (9) qui, dans l'état installé, sont disposées au moins en partie à distance verticalement l'une de l'autre, de sorte que l'espace intermédiaire vertical ainsi produit forme le logement, la première partie annulaire (8) présentant une portion (10) s'étendant horizontalement dans l'état installé, laquelle sert de surface de butée pour la première bride (16) ;
- des moyens d'entrée (22) qui, dans l'état installé, peuvent être disposés au-dessus ou dans l'ouverture (2) de la plaque de sol (1) ;
**caractérisé en ce que**
- le dispositif d'écoulement comprend des deuxièmes moyens de réglage qui permettent, pendant le montage, un réglage horizontal des moyens d'entrée (22) par rapport à la plaque de sol (1), les deuxièmes moyens de réglage comprenant une deuxième bride (23) s'étendant horizontalement dans l'état installé, laquelle peut être déplacée horizontalement dans l'état installé et/ou pendant le montage, la portion (10), s'étendant horizontalement dans l'état installé, de la première partie annulaire (8) servant de surface d'appui pour la deuxième bride (23).

2. Dispositif d'écoulement selon la revendication 1, **caractérisé en ce que** les moyens d'entrée (22) comprennent une grille (25) ou sont réalisés sous forme de grille (25).

3. Dispositif d'écoulement selon l'une quelconque des revendications 1 ou 2, **caractérisé en ce que** le logement est un espace annulaire (12) ouvert radialement vers l'intérieur.

4. Dispositif d'écoulement selon l'une quelconque des revendications 1 à 3, **caractérisé en ce que** chacune des parties annulaires (8, 9) présente la ou une portion (10, 11) s'étendant horizontalement dans l'état installé, laquelle sert de surface de butée pour la première bride (16).

5. Dispositif d'écoulement selon l'une quelconque des revendications 1 à 4, **caractérisé en ce qu'**au moins l'une ou chacune des parties annulaires (8, 9) est fixée radialement par rapport à la plaque de sol (1) dans l'état installé et/ou pendant le montage.

6. Dispositif d'écoulement selon l'une quelconque des revendications 1 à 5, **caractérisé en ce que** la première bride (16) peut être fixée dans l'état installé à l'au moins une partie prémontable dans la région du sol.

7. Dispositif d'écoulement selon l'une quelconque des revendications 1 à 6, **caractérisé en ce que** le logement est limité à l'extérieur dans la direction radiale, en particulier par au moins une ou chacune des parties annulaires (8, 9).

8. Dispositif d'écoulement selon l'une quelconque des revendications 1 à 7, **caractérisé en ce que** le dispositif d'écoulement comprend un insert annulaire (3) qui est inséré de manière ajustée dans l'ouverture (2) de la plaque de sol (1) et qui se compose notamment de polystyrène.

9. Dispositif d'écoulement selon les revendications 1 à 8, **caractérisé en ce que** la surface d' appui est limitée à l'extérieur dans la direction radiale, en particulier par la plaque de sol (1) ou par l'insert (3) inséré dans la plaque de sol (1).

10. Dispositif d'écoulement selon l'une quelconque des revendications 1 à 9, **caractérisé en ce que** la deuxième bride (23) est disposée ou réalisée au niveau des moyens d'entrée (22) ou est entourée par ceux-ci.
